# EUROPÄISCHE PATENTSCHRIFT

(11) **EP 0 582 292 B1**
(45) Veröffentlichungstag und Bekanntmachung des Hinweises auf die Patenterteilung: **29.03.2000**
(21) Anmeldenummer: 93112504.1
(22) Anmeldetag: 04.08.1993
(51) Int. Cl.: H01Q 17/00, H05K 9/00, E04B 1/92

(54) **Vorkonfektionierte Absorbermodule**
Prefabricated absorber element
Elément amortisseur préfabriqué

(30) Priorität: 05.08.1992 DE 4225912
(43) Veröffentlichungstag der Anmeldung: 09.02.1994
(73) Patentinhaber: SIEMENS MATSUSHITA COMPONENTS GmbH & CO. KG, 81617 München (DE)
(72) Erfinder: Trautnitz, Friedrich-Wilhelm, Dipl.-Ing., D-89542 Herbrechtingen (DE); Simonelli, Alberto, Dipl.-Ing. (FH), D-89537 Giengen (DE); Schwarze , Ulrich, Dipl. W. Ing., D-89518 Heidenheim (DE); Vörös, Franz, Dipl. Ing., D-89537 Giengen (DE)
(74) Vertreter: Epping, Wilhelm, Dipl.-Ing.

(56) Entgegenhaltungen:
- EP-A- 0 298 161
- DE-A- 2 145 523
- DE-A- 2 458 833
- DE-A- 4 026 688
- DE-U- 1 934 170
- GB-A- 1 574 247
- US-A- 4 817 343
- US-A- 5 117 229
- US-A- 5 134 405
- MICROWAVE ENGINEERING EUROPE, Februar 1992, LONDON, GB Seite 10 'Grid Structure takes Ferrite Absorber to 1,2 GHz'

## Beschreibung

Die Erfindung betrifft vorkonfektionierte Absorbermodule, insbesondere zur Auskleidung von EMV-Meßhallen, wobei die Module aus Absorbern bestehen, die auf einer Trägerplatte angebracht sind.

Zur Sicherstellung der elektromagnetischen Verträglichkeit (EMV) von elektrischen, elektronischen und nachrichtentechnischen Geräten und Anlagen, sowie zur Erreichung der Abhörsicherheit ist es wichtig, die Ausbreitung elektrischer, magnetischer und elektromagnetischer Felder in bestimmten Raumbereichen zu verhindern. Dies kann dadurch realisiert werden, daß die zu schützenden Geräte und Anlagen innerhalb von elektromagnetisch abgeschirmten Räumen aufgestellt werden.

Da es genormte Raumgrößen nicht gibt, sondern die Größe eines Raumes in Breite, Tiefe und Höhe in verschiedenen Gebäuden unterschiedlich ist, wird die Auskleidung derartiger, zur Abschirmung vorgesehener Räume durch individuell angepaßte Montage auf der Baustelle durchgeführt.

Absorbermodule der eingangs genannten Art sind aus der US 5,117,229 bekannt, wobei die dort beschriebenen Module auf der Außenseite von Gebäuden eingesetzt werden. Die Module bestehen dort aus mit Hohlräumen versehenen Platten, die auf einer Trägerplatte angeordnet sind. An den Wänden der U-förmig ausgebildeten Hohlräume befinden sich Schichten aus Ferritmaterial.

Aus dem DE-U 1 934 170 sind reflexionsarme Dämpfungskörper für elektromagnetische Wellen bekannt, die aus einer Vielzahl von hohlpyramidalen, mit ihren Basisseiten in vorzugsweise einer Ebene aneinandergefügten Absorbereinzelelementen bestehen, die mit einem elektrisch leitfähigen Lack überzogen sind.

Aus der Zeitschrift Microwave Engineering Europe", Februar 1992, London, GB, Seite 10, sind gitterförmige Ferritabsorber bekannt.

Aus der DE 40 26 688 A1 ist eine Fassadenverkleidung bekannt, die aus plattenförmigen Verkleidungselementen und einer Trägerschienen aufweisenden Unterkonstruktion zur Halterung der Verkleidungselemente besteht.

Aus der GB-A-1 574 247 sind Wandstrukturen mit elektromagnetischen Wellenabsorbern bekannt, die aus einzelnen Reihen von elektrisch leitfähigem Material bestehen, die beabstandet voneinander auf der Wand angeordnet sind.

Aus der US 5,134,405 ist ein EMV-Meßraum bekannt, der auf seinen Innenseiten mit Ferritkacheln ausgekleidet ist.

Aufgabe der Erfindung ist es, bei Minimierung der Montagezeit und -Kosten einerseits die Qualität der Abschirmung zu steigern und andererseits eine Standardisierung der Unterkonstruktion für verschiedene Absorbertypen zu ermöglichen.

Diese Aufgabe wird erfindungsgemäß dadurch gelöst, daß die Absorber flach ausgebildet sind und aus Ferritkacheln, keramischen Absorbern oder anderen als Absorber geeigneten Werkstoffen bestehen, und daß die Trägerplatte in einer Unterkonstruktion eingehängt ist.

Bevorzugterweise besitzen die Absorber die Form eines Sechsecks, eines gleichseitigen Dreieckes oder eine Verbundpflasterform. Durch diese Form der Absorber und deren Verlegung wird ein durchgehender Spalt (Antennenwirkung) vermieden.

Die Trägerplatte kann aus mit metallischen Werkstoffen beschichtetem organischen oder anorganischen Material oder Kombinationen hiervon bestehen.

Vorzugsweise sind die einzelnen Module nach Einhängung in die Unterkonstruktion untereinander formschlüssig durch Bearbeitung der umlaufenden Flächen, kraftschlüssig durch Anpressung und/oder durch Einbringung von leitenden und/oder absorbierenden Werkstoffen kontaktiert.

Die Trägerplatten mit den Absorbern können auf der Unterkonstruktion mittels Schrauben, Klemmung und/oder Klebung befestigt sein.

Die Erfindung wird anhand der folgenden Ausführungsbeispiele erläutert.

In der dazugehörenden Zeichnung zeigen
- Figur 1: ein in eine Unterkonstruktion eingehängtes Absorbermodul
- Figur 2: ein Absorbermodul-Abhängesystem und
- Figur 3: ein Absorbermodul-Einhängesystem.

In der Figur 1 ist ein vorkonfektionierter Absorbermodul dargestellt, der aus einzelnen flachen Ferritkacheln besteht, die auf der Trägerplatte 2 angebracht sind. Die Ferritkacheln weisen eine quadratische Form auf und besitzen z. B. die Größe 10 cm x 10 cm x 0,6 cm.

Die mit dem Absorbermaterial 1 versehene Trägerplatte 2 ist in eine Unterkonstruktion 3 eingehängt, die beispielsweise an der Wand der EMV-Meßhalle befestigt ist.

In der FIG 2 ist eine Einhänge-Unterkonstruktion 4 dargestellt, die an der Decke 5 der EMV-Meßhalle befestigt ist. Hieran sind die abgehängten Trägerplatten 2 mit den darauf angeordneten Absorbern 1 angebracht.

In der FIG 3 ist ein Absorbermodul-Einhängesystem dargestellt, das im Bereich der Wand einer EMV-Meßhalle angeordnet ist. In die Unterkonstruktion 3 sind die Trägerplatten 2 mit darauf befestigten Absorbern 1 eingehängt.

Das in den Ausführungsbeispielen dargestellte System mit vorkonfektionierten Absorbermodulen führt auf der Baustelle zu einer Minimierung der Montagezeit und damit der Kosten bei Auskleidungen von EMV-Meßhallen, wobei gleichzeitig die Qualität der Auskleidung gesteigert wird. Weiterhin können bei der verwendeten Unterkonstruktion verschiedene Absorbertypen angewandt werden.

## Patentansprüche

1. Vorkonfektionierte Absorbermodule zur Auskleidung von EMV-Meßhallen, wobei die Module aus Absorbern (1) bestehen, die auf einer Trägerplatte (2) angebracht sind,
**dadurch gekennzeichnet,**
daß die Absorber (1) flach ausgebildet sind und aus Ferritkacheln, keramischen Absorbern oder anderen als Absorber geeigneten Werkstoffen bestehen, und daß die Trägerplatte (2) in einer Unterkonstruktion (3, 4) eingehängt ist.

2. Vorkonfektionierte Absorbermodule nach Anspruch 1,
**dadurch gekennzeichnet,**
daß die Absorber (1) eine quadratische oder rechteckige Form besitzen.

3. Vorkonfektionierte Absorbermodule nach Anspruch 1,
**dadurch gekennzeichnet,**
daß die Absorber (1) die Form eines Sechsecks, eines gleichseitigen Dreiecks oder eine Verbundpflasterform besitzen.

4. Vorkonfektionierte Absorbermodule nach einem der Ansprüche 1 bis 3,
**dadurch gekennzeichnet,**
daß die Trägerplatte (2) aus einem metallischen Werkstoff, aus mit einem metallischen Werkstoff beschichtetem organischen oder anorganischen Material oder Kombinationen hiervon besteht.

5. Vorkonfektionierte Absorbermodule nach einem der Ansprüche 1 bis 4,
**dadurch gekennzeichnet,**
daß die einzelnen Module nach Einhängung in die Unterkonstruktion (3, 4) untereinander formschlüssig durch Bearbeitung der umlaufenden Flächen, kraftschlüssig durch Anpressung und/oder durch Einbringung von leitenden und/oder absorbierenden Werkstoffen kontaktiert sind.

6. Vorkonfektionierte Absorbermodule nach einem der Ansprüche 1 bis 5,
**dadurch gekennzeichnet,**
daß die Trägerplatten (2) auf der Unterkonstruktion (3, 4) mittels Schrauben, Klemmung und/oder Klebung befestigt sind.

## Claims

1. Prefabricated absorber modules for cladding EMC measuring halls, the modules comprising absorbers (1) which are fitted on a carrier plate (2), characterized in that the absorbers (1) are of flat construction and consist of ferrite tiles, ceramic absorbers or other materials suitable as absorbers, and in that the carrier plate (2) is suspended in a substructure (3, 4).

2. Prefabricated absorber modules according to Claim 1, characterized in that the absorbers (1) have a square or rectangular shape.

3. Prefabricated absorber modules according to Claim 1, characterized in that the absorbers (1) have the shape of a hexagon or an equilateral triangle, or of interlocking paving.

4. Prefabricated absorber modules according to one of Claims 1 to 3, characterized in that the carrier plate (2) consists of a metallic material, of an organic or inorganic material coated with a metallic material, or combinations thereof.

5. Prefabricated absorber modules according to one of Claims 1 to 4, characterized in that, after suspension in the substructure (3, 4), the individual modules make contact with one another in a self-closed fashion by processing the peripheral surfaces, in a force-closed fashion by pressing on and/or introducing conducting and/or absorbing materials.

6. Prefabricated absorber modules according to one of Claims 1 to 5, characterized in that the carrier plates (2) are fastened on the substructure (3, 4) by means of screwing, clamping and/or bonding.

## Revendications

1. Eléments amortisseurs préfabriqués, destinés au revêtement des salles de mesures de la compatibilité électromagnétique (CEM), les éléments étant composés d'amortisseurs (1) fixés sur une plaque porteuse (2),
**caractérisés par le fait**
que les amortisseurs (1) ont une forme plate et sont composés de carreaux en ferrite, d'amortisseurs en céramique ou d'autres matériaux appropriés comme amortisseurs et que la plaque porteuse (2) est suspendue à une sous-structure de support (3, 4).

2. Eléments amortisseurs préfabriqués selon la revendication 1
**caractérisés par le fait**
que les amortisseurs (1) sont carrés ou rectangulaires.

3. Eléments amortisseurs préfabriqués selon la revendication 1
**caractérisés par le fait**
que les amortisseurs (1) ont la forme d'un hexagone, d'un triangle équilatéral ou
de pavés compound.

4. Eléments amortisseurs préfabriqués selon l'une des revendications 1 à 3
**caractérisés par le fait**
que la plaque porteuse (2) est constituée d'un matériau métallique, d'une matière organique ou anorganique revêtue d'une couche d'un matériau métallique ou d'une combinaison de ces matières.

5. Eléments amortisseurs préfabriqués selon l'une des revendications 1 à 4
**caractérisés par le fait**
qu'un contact est établi entre les différents éléments, après leur suspension à la sous-structure de support (3, 4), par clabotage en travaillant les surfaces périphériques, par adhérence mécanique en les serrant et / ou en appliquant des matériaux conducteurs et / ou absorbants.

6. Eléments amortisseurs préfabriqués selon l'une des revendications 1 à 5
**caractérisés par le fait**
que les plaques porteuses (2) sont fixées à la sous-structure de support (3, 4) par vissage, par serrage et / ou par collage.
